# FASCICULE DE BREVET EUROPEEN

(11) **EP 0 886 055 B1**
(45) Date de publication et mention de la délivrance du brevet: **22.01.2003**
(21) Numéro de dépôt: 98401507.3
(22) Date de dépôt: 19.06.1998
(51) Int. Cl.: F02D 41/14, F02D 37/02

(54) **Procédé et dispositif de contrôle d'un moteur à combustion interne, à allumage commandé**
Verfahren und Vorrichtung zur Steuerung des Betriebs einer fremdgezündeten Brennkraftmaschine
Method and apparatus for controlling a spark ignited internal combustion engine

(30) Priorité: 19.06.1997 FR 9707664
(43) Date de publication de la demande: 23.12.1998
(73) Titulaire: Renault s.a.s., 92100 Boulogne Billancourt (FR)
(72) Inventeur: Rauch, Vincent, 92100 Boulogne (FR); Taupin, Jean-Marie, 92140 Clamart (FR); Rodrigues, Luis, 75018 Paris (FR); Valenciennes, Edouard, 75015 Paris (FR)
(74) Mandataire: Srour, Elie

(56) Documents cités:
- EP-A- 0 185 552
- EP-A- 0 337 366
- E. KAMEI ET AL.: "APPLICATION OF REDUCED ORDER MODEL TO AUTOMOTIVE ENGINE CONTROL SYSTEM" PROCEEDING OF THE 1987 AMERICAN CONTROL CONFERENCE, vol. 3, 10 - 12 juin 1987, pages 1815-1820, XP000042674 MINNEAPOLIS (US)
- TSUTOMU TABE ET AL.: "ON THE APPLICATION OF MODERN CONTROL THEORY TO AUTOMOTIVE ENGINE CONTROL" I.E.E.E. TRANSACTION ON INDUSTRIAL ELECTRONICS, vol. IE-34, no. 1, février 1987, pages 35-39, XP002058209 NEW YORK,USA

## Description

L'invention concerne un procédé de contrôle d'un moteur à combustion interne, à allumage commandé et injection pilotée électroniquement, disposant d'au moins trois actionneurs, agissant sur l'avance à l'allumage, la commande de débit d'air du moteur et la richesse du mélange air-essence, et de plusieurs capteurs permettant de déterminer le point de fonctionnement du moteur. Ce procédé de contrôle consiste essentiellement en une régulation du couple fourni par le moteur. Elle concerne également un dispositif de mise en oeuvre de ce procédé.

Les véhicules automobiles actuels sont dotés de plus en plus d'équipements électroniques et de prestations nouvelles, en plus du contrôle électronique du moteur, telles que la commande électronique de la boîte de vitesse, l'antiblocage de roues lors du freinage ou la régulation électronique de l'air conditionné par exemple. Tous ces équipements induisent des variations importantes du couple consommé, de sorte que le bon fonctionnement du moteur et de ces équipements, associé à l'agrément de conduite du conducteur et au confort des passagers, nécessite de maîtriser à tout instant et avec précision le couple délivré par le moteur.

Ce couple délivré par le moteur peut être modulé par variation des valeurs des commandes appliquées aux actionneurs, comme la quantité d'air admis dans le collecteur, la quantité de carburant mélangé à l'air, ou l'instant d'allumage du mélange air/carburant. Ces actionneurs ont des effets différents sur le couple, en termes de rapidité d'action en raison d'un retard pur ou d'un temps de montée, et en termes d'autorité par l'amplitude des effets. Ils ont également des effets sur d'autres grandeurs dont la régulation doit être assurée par ailleurs, telles que la richesse en carburant du mélange combustible, pour des raisons de consommation et de pollution. C'est pourquoi il est souhaitable de limiter l'impact de la régulation du couple moteur sur ces autres grandeurs, tout en utilisant avantageusement plusieurs de ces actionneurs.

Des solutions actuelles au problème de la régulation du couple moteur utilisent la technologie de régulation dite proportionnelle intégrale dérivée, sans modélisation du moteur, ce qui a pour inconvénient de ne connaître les effets des commandes appliquées par cette régulation que par l'observation de ses effets sur les grandeurs régulées, entraînant un retard néfaste pour la qualité de la régulation.

Certaines solutions ont par contre été développées avec un modèle du moteur à partir duquel la régulation peut déterminer les commandes à appliquer, afin d'obtenir un effet désiré sur les grandeurs à réguler.

Un exemple de réalisation actuelle de régulation du couple moteur est décrit dans le brevet européen EP 0 185 552, au nom de NIPPONDENSO. Le mode de régulation utilise plusieurs modèles linéaires identifiés tangents à plusieurs points de fonctionnement du moteur, destinés à une régulation multivariable de type linéaire quadratique intégrale pour réguler le couple moteur en minimisant la consommation d'essence, à partir des commandes d'air admis dans le collecteur et d'essence injectée.

Le principal inconvénient de cette solution est dû aux approximations liées à l'utilisation de modèles linéarisés tangents alors que le fonctionnement du moteur n'est pas linéaire, entraînant une dégradation des performances de la régulation du couple.

De plus, ces modèles n'exploitent pas les connaissances que l'on a des équations physiques décrivant les phénomènes qui interviennent dans le fonctionnement réel du moteur.

Un autre inconvénient de cet exemple de régulation est son coût élevé en raison de l'adjonction d'un capteur de pression de chambre pour mesurer le couple fourni par le moteur.

L'invention vise à résoudre ces inconvénients en proposant un procédé de contrôle du moteur par une régulation du couple moteur, multivariable de type linéaire quadratique intégrale basée sur un modèle non linéaire du moteur, utilisant comme variables de commandes l'avance à l'allumage et la quantité d'air admis dans le collecteur, et la quantité d'essence injectée dans un cas particulier, et recevant deux consignes de couple calculées simultanément selon le modèle de fonctionnement du moteur.

Pour cela, un premier objet de l'invention est un procédé de contrôle d'un moteur thermique, à allumage commandé, à injection pilotée par un calculateur électronique, disposant d'au moins trois actionneurs auxquels sont appliqués respectivement une commande d'air, une commande d'allumage et une commande de richesse du mélange combustible, consistant, à partir d'un modèle de la production du couple moteur, en une régulation de type linéaire quadratique intégrale de variables d'état de fonctionnement du moteur par action sur des variables de commande en fonction de variables de consignes et des variables d'état, caractérisé en ce qu'il comporte les étapes suivantes :
- en phase de développement du moteur :
   . modélisation dynamique linéaire de la production du couple moteur au moyen d'une fonction logarithme et de sa fonction inverse ;
   . définition du gain optimal minimisant l'indice de performance quadratique de la régulation linéaire quadratique intégrale, à partir duquel les variables de commande Uₖ seront calculées en fonction des variables d'état Xₖ et de consigne Xsₖ, et sa mémorisation dans le calculateur ;
- en cours de fonctionnement du moteur, à chaque point mort haut d'ordre k, calcul des variables d'état Xₖ et des consignes Xsₖ, par le calculateur électronique, à partir :
   . de la mesure du régime Nₖ et d'une grandeur représentative de la masse d'air absorbée réellement par le moteur, comme la pression collecteur Pₖ ;
   . du calcul de la masse d'air M_{AIRMOT} sortant du collecteur en fonction du régime et de ladite grandeur ;
   . du calcul de la richesse et du rendement de richesse à partir du temps d'injection et de la masse d'air M_{AIRMOT} ;
   . du calcul de la masse d'air M_{AIRPAP} entrant dans le collecteur en fonction de la masse d'air de commande M_{AIRCMD} de l'actionneur d'air;
   . du calcul du couple réel CMI⁺ et du couple projeté CP fournis par le moteur;
puis calcul des variables des commandes Uₖ selon la régulation linéaire quadratique intégrale.

Un second objet de l'invention est un dispositif de mise en oeuvre du procédé de régulation du couple moteur, constitué par le calculateur électronique de contrôle du moteur comprenant un régulateur linéaire quadratique intégral.

D'autres caractéristiques et avantages de l'invention apparaîtront à la lecture de la description du procédé et d'un mode dé réalisation du dispositif de mise en oeuvre du procédé, illustrée par les figures suivantes qui sont :
- figure 1 : le schéma fonctionnel de la modélisation d'un moteur thermique, recevant une commande de débit d'air et fournissant un couple;
- figure 2 : le schéma fonctionnel de la modélisation d'un moteur thermique, qui fonctionne à richesse unique;
- figures 3 et 5 : le schéma fonctionnel du dispositif mettant en oeuvre le procédé de régulation du couple moteur selon l'invention, respectivement avec commande de richesse et richesse constante, dans le cas d'un papillon avec vanne additionnelle d'air ;
- figure 4 et 6 : le schéma fonctionnel mettant en oeuvre le procédé de régulation du couple moteur selon l'invention, respectivement avec commande de richesse et richesse constante, dans le cas d'un papillon motorisé.

La première étape du procédé de régulation du couple moteur consiste à réaliser une modélisation dynamique de la production du couple moteur rendant compte du fonctionnement physique du moteur. cette modélisation est réalisée en phase de développement du moteur, sur banc d'essais.

Tout d'abord, le couple fourni par le moteur, à avance d'allumage optimale et richesse du mélange air-essence égale à 1, est défini à partir de la masse d'air M_{AIRMOT(k)} sortant du collecteur d'admission et entrant dans un cylindre du moteur, à chaque point mort haut d'ordre k, et du rendement de combustion du moteur R(Nₖ,Pₖ) qui est fonction de la valeur Nₖ du régime et de la valeur Pₖ de la pression dans le collecteur.
Ce couple moteur C_{AIRMOT(k)} est exprimé en Newton.mètre, selon l'équation suivante (E₁) :${\text{C}}_{\text{AIRMOT(k)}} {\text{= R(N}}_{\text{k}} {\text{,P}}_{\text{k}} {\text{) * M}}_{\text{AIRMOT(k)}}$ avec
- R(Nₖ,Pₖ): en N.m/kg,
- N: en tour/min,
- P: en mbar.

Cette valeur doit être corrigée en fonction de l'avance à l'allumage Av et de la richesse Ri du mélange, par des rendements d'avance µ_{Av(k)} et de richesse µ_{Ri(k)} définis à chaque point mort haut d'ordre k, selon l'équation suivante (E₂), de façon à obtenir la valeur réelle CMI⁺ du couple fourni par le moteur :${\text{CMI}}^{\text{+}} {}_{\text{(k)}} {\text{= C}}_{\text{AIRMOT(k)}} {\text{* µ}}_{\text{Av(k)}} {\text{* µ}}_{\text{Ri(k - 2)}} {\text{= R(N}}_{\text{k}} {\text{,P}}_{\text{k}} {\text{) * M}}_{\text{AIRMOT}} {\text{(k) * µ}}_{\text{Av(k)}} {\text{* µ}}_{\text{Ri(k - 2)}}$

Le rendement de richesse µ_{Ri} est une fonction cartographiée de la fonction Rᵢ par exemple, et le rendement d'avance µ_{AV} est une fonction cartographiée de l'avance, du régime, de la pression collecteur et éventuellement de la richesse.

Cette expression du couple étant multiplicative, elle est non-linéaire. Selon l'invention, le procédé en calcule le logarithme et effectue un changement de variable. Cela permet, à partir d'équations multiplicatives, d'utiliser un modèle du couple qui soit additif sans qu'aucune approximation ne soit faite. La nouvelle variable est donc le logarithme logCMI⁺ du couple, exprimé par l'équation suivante (E₃) :${\text{logCMI}}^{\text{+}} {}_{\text{(k)}} {\text{= logC}}_{\text{AIRMOT(k)}} {\text{+ logµ}}_{\text{Av(k)}} {\text{+ logµ}}_{\text{Ri(k-2)}}$

Selon l'invention est également défini un autre terme correspondant à une projection du couple précédent CMI⁺, quelques points morts hauts plus tard, dans le but notamment d'anticiper les commandes des actionneurs lorsque cela est possible. Ce couple projeté CP est donc défini comme le couple fourni par le moteur, selon une consigne de rendement d'avance µ_{Avcons} et une consigne de rendement de richesse µ_{Ricons}, par l'équation suivante (E₄) :${\text{CP}}_{\text{(k)}} {\text{= R(N}}_{\text{k}} {\text{,P}}_{\text{k}} {\text{) * M}}_{\text{AIRMOT(k)}} {\text{* µAv}}_{\text{cons(k)}} {\text{* µ}}_{\text{Ricons(k)}} {\text{= C}}_{\text{AIRMOT(k)}} {\text{* µ}}_{\text{Avcons(k)}} {\text{* µ}}_{\text{Ricons(k)}} \text{.}$

Cette expression du couple étant non linéaire, on en calcule le logarithme selon l'équation suivante (E₅) :${\text{logCP}}_{\text{(k)}} {\text{= logC}}_{\text{AIRMOT(k)}} {\text{+ logµ}}_{\text{Avcons(k)}} {\text{+ logµ}}_{\text{Ricons(k)}}$

En fonctionnement stabilisé, l'avance et la richesse sont égales à leurs valeurs de consigne, de sorte que le couple projeté CP est égal au couple CMI⁺.

Deux consignes de couple sont envoyées au régulateur de couple et sont calculées simultanément, l'une CMI⁺_{cons} à partir du couple CMI⁺ fourni par le moteur et que le régulateur devra suivre le plus rapidement possible, et l'autre CP_{cons}, qui est à plus long terme, à partir du couple projeté CP.

La modélisation du moteur selon l'invention consiste également à décrire le collecteur d'admission d'air du moteur par un modèle du premier ordre, à partir de la masse d'air M_{AIRPAP} entrant dans le collecteur par le boîtier papillon, à chaque point mort haut, que ce boîtier soit constitué par un unique papillon ou bien qu'il comprenne d'autres actionneurs. Le terme décrivant le collecteur exprime la masse d'air M_{AIRMOT} sortant du collecteur pour entrer dans un cylindre, selon l'équation suivante (E₆) :${\text{M}}_{\text{AIRMOT(k)}} {\text{= M}}_{\text{AIRMOT(k-1)}} {\text{+ F}}_{\text{col}} {\text{*[M}}_{\text{AIRPAP(k)}} {\text{- M}}_{\text{AIRMOT(k-1)}} \text{]}$ dans laquelle le terme F_{col} est un facteur de filtrage traduisant la dynamique du collecteur et exprimé selon l'équation suivante (E₇), à partir de la cylindrée totale Vₘₒₜ du moteur, du nombre de cylindres n_{cyl}, du volume V_{col} du collecteur et du taux de remplissage moyen Remp du moteur par de l'air, rapporté aux conditions du collecteur.${\text{(E}}_{\text{7}} {\text{) : F}}_{\text{col}} {\text{= {V}}_{\text{mot}} {\text{* Remp} / {n}}_{\text{cyl}} {\text{* V}}_{\text{col}} \text{}}$

Pour assurer la compatibilité avec l'écriture du couple, le modèle du collecteur est relié au couple C_{AIRMOT} fourni par le moteur et exprimé par l'équation (E₁). Par analogie, il faut définir à partir de la masse d'air M_{AIRPAP} entrant dans le collecteur, exprimée en kilogramme, une grandeur homogène à un couple, selon l'équation suivante (E₈) :${\text{c}}_{\text{AIRPAP(k)}} {\text{= R(N}}_{\text{k}} {\text{,P}}_{\text{k}} {\text{) * M}}_{\text{AIRPAP(k)}} \text{.}$

En négligeant les variations du rendement de combustion R(Nₖ,Pₖ) du moteur, entre deux points morts hauts d'indices k et k+1, l'équation (E₆) précédente devient:${\text{C}}_{\text{AIRMOT(k+1)}} {\text{= C}}_{\text{AIRMOT(k)}} {\text{+ F}}_{\text{Col}} {\text{*[c}}_{\text{AIRPAP(k+1)}} {\text{- C}}_{\text{AIRMOT(k)}} \text{].}$

On admettra que la différence entre les valeurs des couples C_{AIRMOT} et C_{AIRPAP}, soit C_{AIRPAP} - C_{AIRMOT}, est petite devant C_{AIRMOT} et que l'on peut utiliser l'approximation log(1+x) ≈ x, de sorte que le modèle du collecteur s'écrit selon l'équation suivante (E₉) :${\text{logC}}_{\text{AIRMOT(k+1)}} {\text{=logC}}_{\text{AIRMOT(k)}} {\text{+F}}_{\text{Col}} {\text{*[logC}}_{\text{AIRPAP(k+1)}} {\text{-logC}}_{\text{AIRMOT(k)}} \text{]}$

Différents actionneurs d'air peuvent être utilisés dans un moteur, comme une vanne RCO, un papillon motorisé ou un stepper. La dynamique de l'actionneur d'air utilisé est décrite comme un modèle du premier ordre, dans le cadre de la modélisation théorique de la production du couple moteur, à partir du débit d'air Q_{AIRPAP} entrant dans le collecteur et du débit d'air Q_{AIRCMD} de commande de l'actionneur.

L'équation (E₁₀) suivante exprimant le débit d'air Q_{AIRPAP(k+1)} qui entre au point mort haut d'ordre k+1 :${\text{Q}}_{\text{AIRPAP(k+1)}} {\text{= Q}}_{\text{AIRPAP(k)}} {\text{+ F}}_{\text{act}} {\text{*[Q}}_{\text{AIRCMD(k)}} {\text{- Q}}_{\text{AIRPAP(k)}} \text{],}$ avec le facteur de filtrage F_{act} qui traduit la dynamique de l'actionneur d'air, doit être ramenée sous forme de couple, dont il faut ensuite calculer le logarithme avant un changement de variable.

Or, le débit d'air Q_{AIRPAP(k)} est relié à la masse d'air M_{AIRPAP(k)} entrant dans le collecteur par l'expression (E₁₁) suivante, en fonction de la valeur Nₖ du régime moteur et du nombre de cylindres n_{cyl} :${\text{(E}}_{\text{11}} {\text{) : M}}_{\text{AIRPAP(k)}} {\text{= {120 * Q}}_{\text{AIRPAP(k)}} {\text{} / {n}}_{\text{cyl}} {\text{* N}}_{\text{k}} \text{}}$ de sorte que l'équation (E₈) précédente devient :${\text{c}}_{\text{AIRPAP(k)}} {\text{= R(N}}_{\text{k}} {\text{,P}}_{\text{k}} {\text{) * M}}_{\text{AIRPAP(k)}} {\text{= R(N}}_{\text{k}} {\text{,P}}_{\text{k}} {\text{) * {120 * Q}}_{\text{AIRPAP(k)}} {\text{} / {n}}_{\text{cyl}} {\text{* N}}_{\text{k}} \text{}.}$

Par analogie, le débit d'air Q_{AIRCMD} de commande de l'actionneur donne lieu à une valeur de couple C_{AIRCMD} défini selon l'équation suivante (E₁₂) :${\text{C}}_{\text{AIRCMD(k)}} {\text{= R(N}}_{\text{k}} {\text{,P}}_{\text{k}} {\text{) * {120 * Q}}_{\text{AIRCMP(k)}} {\text{} / {n}}_{\text{cyl}} {\text{* N}}_{\text{k}} \text{}.}$

Ainsi, l'équation (E₁₀) du débit d'air entrant dans le collecteur, modélisant le comportement de l'actionneur d'air, est ramenée sous la forme d'un couple qui s'écrit, en négligeant les variations du régime N et du rendement R(Nₖ,Pₖ) :${\text{C}}_{\text{AIRPAP(k+1)}} {\text{= C}}_{\text{AIRPAP(k)}} {\text{+ F}}_{\text{act}} {\text{* [C}}_{\text{AIRCMD(k)}} {\text{- C}}_{\text{AIRPAP(k)}} \text{].}$

On admettra que la différence entre C_{AIRPAP} et C_{AIRCMD} reste faible devant C_{AIRPAP}, de sorte que le calcul du logarithme de C_{AIRPAP} aboutit à l'équation suivante (E13) :${\text{logC}}_{\text{AIRPAP(k+1)}} {\text{=logC}}_{\text{AIRPAP(k)}} {\text{+F}}_{\text{act}} {\text{*[logC}}_{\text{AIRCMD(k)}} {\text{-logC}}_{\text{AIRPAP(k)}} \text{].}$

La production du couple moteur ainsi modélisée selon l'invention est représentée par les quatre équations suivantes, représentant respectivement, (E₃) le couple moteur, (E₅) le couple projeté, (E₉) le fonctionnement du collecteur et (E₁₃) le fonctionnement de l'actionneur d'air :
(E₃) :${\text{logCMI}}^{\text{+}} {}_{\text{(k)}} {\text{= logC}}_{\text{AIRMOT(k)}} {\text{+ logµ}}_{\text{Av(k)}} {\text{+ logµ}}_{\text{Ri(k-2)}}$
(E₅) :${\text{logCP}}_{\text{(k)}} {\text{= logC}}_{\text{AIRMOT(k)}} {\text{+ logµ}}_{\text{Avcons(k)}} {\text{+ logµ}}_{\text{Ricons(k)}}$
(E₉) :${\text{logC}}_{\text{AIRMOT(k+1)}} {\text{=logC}}_{\text{AIRMOT(k)}} {\text{+ F}}_{\text{col}} {\text{*[logC}}_{\text{AIRPAP(k+1)}} {\text{-logC}}_{\text{AIRMOT(k)}} \text{]}$
(E₁₃) :${\text{logC}}_{\text{AIRPAP(k+1)}} {\text{=logC}}_{\text{AIRPAP(k)}} {\text{+F}}_{\text{act}} {\text{*[logC}}_{\text{AIRCMD(k)}} {\text{-logC}}_{\text{AIRPAP(k)}} \text{].}$

La figure 1 est le schéma fonctionnel de la modélisation de la production du couple moteur recevant une commande de débit d'air C_{AIRCMD} appliquée au boîtier papillon 1 qui délivre une masse d'air entrant dans le collecteur 2 et fournissant un couple, sous forme du logarithme logCMI⁺ et du logarithme logCP, au régulateur de couple 3.

Afin d'assurer le retour des logarithmes du couple moteur logCMI⁺, du couple projeté logCP et du rendement de richesse logµ_{Ri} vers leurs valeurs de consigne respectives, l'invention définit trois nouvelles variables qui sont les intégrales en temps discret de ces trois grandeurs :${\text{ΣlogCMI}}^{\text{+}} {}_{\text{(k+1)}} {\text{= ΣlogCMI}}^{\text{+}} {}_{\text{(k)}} {\text{+elogCMI}}^{\text{+}} {}_{\text{(k)}}$$\text{ΣlogCP(k+1)= ΣlogCP(k) + elogCP(k)}$${\text{Σlogµ}}_{\text{Ri(k+1)}} {\text{= Σlogµ}}_{\text{Ri(k)}} {\text{+ elogµ}}_{\text{Ri(k)}}$ avec les termes d'erreur suivants :${\text{elogCMI}}^{\text{+}} {\text{= logCMI}}^{\text{+}} {\text{- log CMI}}^{\text{+}} {}_{\text{cons}}$${\text{elogCP = logCP - logCP}}_{\text{cons}}$${\text{elogµ}}_{\text{Ri}} {\text{= logµ}}_{\text{Ri}} {\text{- logµ}}_{\text{Ricons}}$ ces erreurs étant égales à la différence entre le logarithme des grandeurs mesurées et le logarithme de leurs valeurs de consigne respectives.

Une variante de réalisation du procédé selon l'invention concerne un fonctionnement du moteur à richesse unique. La figure 2 est le schéma fonctionnel de la modélisation de la production du couple d'un moteur qui fonctionne à richesse unique.

Selon l'invention, après la phase de développement, le procédé de contrôle est réalisé en cours de fonctionnement du moteur et consiste en une régulation du couple moteur développée à partir du modèle linéaire du moteur qui vient d'être décrit, et de type linéaire quadratique intégrale.

Le modèle linéaire du moteur peut être décrit par sa représentation d'état :${\text{X}}_{\text{k+1}} {\text{= A*X}}_{\text{k}} {\text{+ B*U}}_{\text{k}} {\text{+ F*Xs}}_{\text{k}}$${\text{Xs}}_{\text{k+1}} {\text{= As * Xs}}_{\text{k}} \text{,}$ dans laquelle Xₖ représente le vecteur d'état du modèle, constitué par des variables décrivant l'état dans lequel se trouve le moteur ;
Uₖ représente les commandes sur lesquelles pourra agir le régulateur de couple pour assurer le fonctionnement du moteur, et
Xsₖ représente les grandeurs variables qui ont un effet sur l'état de fonctionnement du moteur, d'après les équations du modèle du moteur, mais qui ne sont pas commandées par le régulateur, c'est-à-dire les perturbations.

Ainsi, comme le montre le tableau 1 en annexe, la matrice des variables d'état Xₖ contient d'une part le logarithme logC_{AIRPAP} de la grandeur C_{AIRPAP} proportionnelle à la masse d'air entrant dans le collecteur par le boîtier papillon, et celui log_{CAIRMOT} de la grandeur C_{AIRMOT} proportionnelle à la masse d'air sortant du collecteur, d'autre part l'erreur du logarithme du couple fourni par le moteur elogCMI⁺ₖ₋₁, l'erreur du logarithme du couple projeté elogCPₖ₋₁, l'erreur du logarithme du rendement de richesse pour deux points morts hauts consécutifs elogµ_{Ri(k-1}) et elogµ_{Ri(k-2}), et enfin les trois variables intégrales précédemment définies ΣlogCMI⁺₍ₖ₎, ΣlogCP₍ₖ₎ et Σlogµ_{Ri(k)}.

La matrice Xsₖ des perturbations contient le logarithme de la consigne du couple fourni par le moteur logCMI⁺_{cons} et de la consigne du couple projeté logCP_{cons}, et le logarithme des rendements de consigne d'avance logµ_{Avcons} et de consigne de richesse logµ_{Ricons}.

La matrice Uₖ des commandes comprend le logarithme logC_{AIRCMD} de la grandeur proportionnelle au débit d'air de commande de l'actionneur, les logarithmes logµ_{Av} et logµ_{Ri} de l'avance à l'allumage et de la richesse.

La régulation linéaire quadratique intégrale est une régulation à retour d'état, de sorte qu'à chaque itération, la commande Uₖ est obtenue à partir d'une matrice de gain *K* calculée une fois pour toutes pendant la phase de développement du régulateur :$\text{K} {\text{= [K K}}_{\text{S}} \text{]}$

La théorie de la régulation linéaire quadratique intégrale donne la matrice *K* comme le gain optimal minimisant l'indice de performance quadratique : où les matrices Q et R sont des matrices de pondération définissant les caractéristiques de la régulation. La résolution de ce problème conduit au calcul suivant de la matrice de gain *K*,$\text{K} {\text{= [K K}}_{\text{S}} \text{] :}$${\text{P = Q + A}}^{\text{T}} {\text{.P.A - A}}^{\text{T}} {\text{.P.B. (R + B}}^{\text{T}} {\text{.P.B)}}^{\text{-1}} {\text{.B}}^{\text{T}} \text{.P.A}$${\text{K = (R + B}}^{\text{T}} {\text{.P.B)}}^{\text{-1}} {\text{.B}}^{\text{T}} \text{.P.A}$${\text{P}}_{\text{s}} {\text{= (A - B.K)}}^{\text{T}} \text{.(P.F + Ps.As)}$${\text{K}}_{\text{S}} {\text{= (R + B}}^{\text{T}} {\text{.P.B)}}^{\text{-1}} {\text{.B}}^{\text{T}} \text{.(P.F + Ps.As)}$ P étant l'inconnue de l'équation matricielle.

Il est possible d'utiliser plusieurs matrices de gain en fonction du mode de fonctionnement utilisé pour le moteur, privilégiant soit l'avance à l'allumage, la richesse ou l'anti-pollution par exemple.

Quant aux matrices **A, B, F et As** provenant de la modélisation du moteur pour décrire l'évolution des variables d'état Xₖ en fonction du temps, elles sont obtenues à partir des quatre équations E₃, E₅, E₉ et E₁₃ précédentes et figurent sur le tableau 2 en annexe. La matrice de retour d'état *K* est calculée à partir de ces matrices.

Dans le cas particulier d'une commande simplifiée du moteur par l'avance à l'allumage et le débit d'air, à richesse unique, les matrices de représentation des variables d'état Xₖ, Uₖ et Xsₖ ne présentent pas de variable se rapportant à la richesse. Elles figurent sur le tableau 3 en annexe, tandis que les matrices **A, B, F et As** qui sont également simplifiées figurent sur le tableau 4.

La figure 3 est le schéma fonctionnel du dispositif mettant en oeuvre le procédé de régulation du couple moteur selon l'invention, dans le cas d'un moteur 4 dont le boîtier papillon 5 comprend un papillon mécanique 6, dont la commande d'ouverture Sₚ est déterminée par l'enfoncement de la pédale d'accélérateur, associé à une vanne 7 d'air additionnel, dont on commande électroniquement l'ouverture, autrement dit la section Sᵥ.

La figure 4 est le même schéma dans le cas d'un papillon motorisé 8 dont on commande totalement l'ouverture Sₚₘ.

Sur la figure 3, le moteur 4 reçoit une commande d'ouverture du papillon Sₚ ainsi qu'une commande électronique d'avance à l'allumage Av, d'ouverture de la vanne Sᵥ et éventuellement de temps d'injection Ti, et sur la figure 4, le moteur reçoit une commande d'ouverture Sₚₘ de son papillon motorisé 8. On mesure à chaque point mort haut d'ordre k, la valeur de régime Nₖ et celle de la pression collecteur Pₖ ou de toute autre grandeur représentative de la masse d'air absorbée réellement par le moteur, comme le débit d'air, entrant dans le collecteur par exemple. Le débit d'air est mesuré par un débitmètre et la pression collecteur est mesurée par un capteur de pression. Le calculateur électronique de contrôle moteur 9 calcule la masse d'air Q_{AIRMOT} sortant du collecteur, dans des moyens 10, puis la richesse Ri et le rendement de richesse µ_{Ri} du mélange à partir de cette masse d'air et du temps d'injection Ti, dans des moyens 11 et 12. A partir des sections du papillon Sₚ et de la vanne Sᵥ, dans le cas de la figure 3, et à partir de la section Sₚₘ du papillon motorisé dans le cas de la figure 4, de l'avance Av et du temps d'injection Ti, les modules 13 du calculateur déterminent les valeurs de couple définis précédemment, soit le couple fourni CMI⁺, le couple projeté CP, le couple défini à partir de la masse d'air entrant dans le collecteur C_{AIRPAP} et celle sortant du collecteur C_{AIRMOT}, les consignes des couples fourni CMI⁺_{cons} et projeté CP_{cons}, les consignes des rendements de richesse µ_{Ricons} et d'avance µ_{Avcons} et le rendement de richesse µ_{Ri}. Des moyens 14 calculent le logarithme de ces valeurs qui entrent dans un régulateur linéaire quadratique intégral 15, dont le rôle est de reconstituer le vecteur d'état du modèle de couple et le produit matriciel pour délivrer le logarithme des commandes de rendement d'avance logµ_{Av}, du débit d'air de l'actionneur logC_{AIRCMD} et éventuellement de rendement de richesse logµ_{Ri}. Des moyens 16 calculent l'exponentielle de ces valeurs, qui est ensuite écrêtée dans des moyens 17, pour tenir compte des limitations liées au fonctionnement des actionneurs et du moteur, qui délivrent le rendement d'avance µ_{Av}, la commande d'air C_{AIRCMD} et le rendement de richesse µ_{Ri}.
Des moyens 18 calculent la valeur de l'avance à l'allumage Av à partir du rendement µ_{Av}, du régime N, de la pression collecteur P et éventuellement de la richesse Ri.
Des moyens 19 calculent la commande finale de l'actuateur d'air 5, soit la section de la vanne Sᵥ ou l'ouverture Sₚₘ du papillon motorisé.
Des moyens 20 calculent la richesse Ri à partir de la commande de rendement de richesse µ_{Ri} ainsi que d'une table de rendement de richesse en fonction de la richesse. Des moyens 21 calculent ensuite le temps d'injection Ti à partir de cet objectif de richesse et des conditions de fonctionnement du moteur, telles que la pression dans le collecteur, le régime, etc ... . A partir de ce temps d'injection, des moyens 22 estiment la richesse dans chaque cylindre et le rendement de richesse associé.

Les figures 5 et 6 sont les mêmes schémas fonctionnels du dispositif de régulation que les figures 3 et 4, respectivement avec un papillon associé à une vanne d'air et avec un papillon motorisé, mais dans le cas d'un moteur fonctionnant à richesse unique. Le rendement de richesse µ_{Ri} et la consigne de rendement de richesse µ_{Ricons} sont égaux à 1.

Un premier avantage du procédé de contrôle du moteur selon l'invention vient de l'utilisation d'une régulation du couple à partir d'un modèle non linéaire du moteur, ce qui permet au régulateur du calculateur électronique de connaître avec précision les effets des commandes sur le comportement du moteur et de déterminer les valeurs des commandes afin de provoquer l'effet attendu.
De plus, l'intérêt de formuler le modèle du couple moteur, décrit par des équations multiplicatives, par une fonction logarithme est d'obtenir un modèle linéaire unique, qui décrit en tous points le fonctionnement non linéaire du moteur. Ceci se traduit par un gain en performance pour la régulation proposée par l'invention par rapport aux régulations existant actuellement.
D'autre part, la régulation du couple moteur est multivariable, c'est-à-dire qu'elle agit simultanément sur plusieurs variables de commande pour réguler simultanément plusieurs variables d'état du fonctionnement du moteur. Ceci est particulièrement avantageux puisque chacune des variables d'état est ainsi régulée en tenant compte des couplages entre les différentes variables d'état et de commande, et qu'il est alors possible d'exploiter la complémentarité des différentes commandes en termes d'autorité et de rapidité d'action.
Un autre intérêt provient de la définition du couple moteur projeté, qui permet dans certains modes de fonctionnement, de positionner à l'avance les différentes commandes de façon coordonnée pour mieux respecter la consigne de couple moteur, en anticipant la dynamique ou les retards dans le fonctionnement des commandes.
Enfin, cette régulation du couple moteur permet, par l'adjonction de procédés simples, de prendre en charge la régulation d'autres grandeurs, telle que le régime de ralenti, sans développement d'un procédé complet de régulation agissant directement sur les actionneurs. Cet avantage se traduit par une diminution de la complexité et de la taille des procédés à mettre en oeuvre dans le calculateur électronique du moteur, ainsi que par une simplification des procédures de calibration et de mise au point des procédés.

## Revendications

1. Procédé de contrôle du couple d'un moteur à combustion interne, à allumage commandé, à injection pilotée par un calculateur électronique, disposant d'au moins trois actionneurs auxquels sont appliqués respectivement une commande d'air, une commande d'allumage et une commande de richesse du mélange combustible, consistant, à partir d'un modèle de la production du couple moteur, en une régulation, de type linéaire quadratique intégrale, de variables d'état de fonctionnement du moteur par action sur des variables de commande en fonction de variables de consignes et des variables d'état, **caractérisé en ce qu'**il comporte les étapes suivantes :
- en phase de développement du moteur :
. modélisation dynamique linéaire de la production du couple moteur au moyen d'une fonction logarithme et de sa fonction inverse ;
. définition du gain optimal minimisant l'indice de performance quadratique de la régulation linéaire quadratique intégrale, à partir duquel les variables de commande (Uₖ) seront calculées en fonction des variables d'état (Xₖ) et de consigne (Xsₖ), et sa mémorisation dans le calculateur ;
- en cours de fonctionnement du moteur, à chaque point mort haut d'ordre k, calcul des variables d'état (Xₖ) et des consignes (Xsₖ), par le calculateur électronique, à partir :
. de la mesure du régime (Nₖ) et d'une grandeur représentative de la masse d'air réellement absorbée par le moteur ;
. du calcul de la masse d'air (M_{AIRMOT}) sortant du collecteur en fonction du régime et de ladite grandeur ;
. du calcul de la richesse (Ri) et du rendement de richesse (µ_{Ri}) à partir du temps d'injection et de la masse d'air (M_{AIRMOT}) ;
. du calcul de la masse d'air (M_{AIRPAP}) entrant dans le collecteur en fonction de la masse d'air de commande (M_{AIRCMD}) de l'actionneur;
. du calcul du couple réel (CMI⁺) et du couple projeté (CP) fournis par le moteur;
puis calcul des variables des commandes (Uₖ) selon la régulation linéaire quadratique intégrale.

2. Procédé de contrôle du couple selon la revendication 1, **caractérisé en ce que** la grandeur représentative de la masse d'air réellement absorbée par le moteur est la pression (Pₖ) dans le collecteur, ou le débit d'air entrant dans le collecteur.

3. Procédé de contrôle du couple selon la revendication 2, **caractérisé en ce que** la modélisation de la production du couple est définie par quatre équations linéaires obtenues à partir des effets produits pendant le fonctionnement du moteur par :
- le débit d'air de commande (Q_{AIRCMD}) de l'actionneur d'air sur le débit d'air (Q_{AIRPAP}) entrant dans le collecteur selon l'équation du premier ordre suivante :${\text{Q}}_{\text{AIRPAP(k+1)}} {\text{= Q}}_{\text{AIRPAP(k)}} {\text{+ F}}_{\text{act}} {\text{*[Q}}_{\text{AIRCMD(k)}} {\text{- Q}}_{\text{AIRPAP(k)}} \text{],}$ avec F_{act} : un facteur de filtrage traduisant la dynamique de l'actionneur d'air;
- la masse d'air (M_{AIRPAP}) entrant dans le collecteur par le boîtier papillon sur la masse d'air (M_{AIRMOT}) sortant du collecteur et entrant dans un cylindre, selon l'équation du premier ordre :${\text{M}}_{\text{AIRMOT(k)}} {\text{= M}}_{\text{AIRMOT(k-1)}} {\text{+ F}}_{\text{col}} {\text{* [M}}_{\text{AIRPAP(k)}} {\text{- M}}_{\text{AIRMOT(k-1)}} \text{]}$ avec F_{col} : un facteur de filtrage traduisant la dynamique du collecteur;
- la masse d'air (M_{AIRMOT}) sortant du collecteur, d'une part sur le couple (CMI⁺) fourni par le moteur en fonction des rendements d'avance (µ_{Av}) et de richesse (µ_{Ri}) et du rendement de combustion de moteur R(Nₖ,Pₖ):${\text{CMI}}^{\text{+}} {}_{\text{(k)}} {\text{= R(N}}_{\text{k}} {\text{,P}}_{\text{k}} {\text{) * M}}_{\text{AIRMOT}} {\text{(k) * µ}}_{\text{Av(k)}} {\text{* µ}}_{\text{Ri(k-2)}}$ et d'autre part, sur le couple projeté (CP) fourni par le moteur en fonction de consignes de rendement d'avance (µ_{Avcons}) et de richesse (µ_{Ricons}) et du rendement de combustion de moteur R(Nₖ,Pₖ):${\text{CP}}_{\text{(k)}} {\text{= R(N}}_{\text{k}} {\text{,P}}_{\text{k}} {\text{) * M}}_{\text{AIRMOT(k)}} {\text{* µ}}_{\text{Avcons(k)}} {\text{* µ}}_{\text{Ricons(k)}} \text{,}$
ces équations étant ensuite linéarisées par calcul de leur logarithme suivi d'un changement de variable.

4. Procédé de contrôle du couple selon la revendication 3, **caractérisé en ce que**:
a) les variables d'état (Xₖ) du fonctionnement du moteur sont :
- les logarithmes de deux grandeurs homogènes à un couple, l'une (C_{AIRPAP}) proportionnelle à la masse d'air (M_{AIRPAP}) entrant dans le collecteur par le boîtier papillon et l'autre (C_{AIRMOT}) proportionnelle à la masse d'air (M_{AIRMOT}) sortant du collecteur;
- les erreurs des logarithmes du couple fourni par le moteur (elogCMI⁺), du couple projeté (elogCP) et du rendement de la richesse (elogµ_{Ri}) pour deux points morts hauts consécutifs, erreurs égales à la différence entre le logarithme des grandeurs mesurées et le logarithme de leurs valeurs de consigne respectives :${\text{elogCMI}}^{\text{+}} {\text{= logCMI}}^{\text{+}} {\text{- log CMI}}^{\text{+}} {}_{\text{cons}}$${\text{elogCP = logCP - logCP}}_{\text{cons}}$${\text{elogµ}}_{\text{Ri}} {\text{= logµ}}_{\text{Ri}} {\text{- logµ}}_{\text{Ricons}} \text{;}$
- trois variables définies comme les intégrales en temps discret du couple fourni (ΣlogCMI⁺), du couple projeté (ΣlogCP) et du rendement de richesse (Σlogµ_{Ri}):${\text{ΣlogCMI}}^{\text{+}} {}_{\text{(k+1)}} {\text{= ΣlogCMI}}^{\text{+}} {}_{\text{(k)}} {\text{+ elogCMI}}^{\text{+}} {}_{\text{(k)}}$$\text{ΣlogCP(k+1) = ΣlogCP(k) + elogCP(k)}$${\text{Σlogµ}}_{\text{Ri(k+1)}} {\text{= Σlogµ}}_{\text{Ri(k)}} {\text{+ elogµ}}_{\text{Ri(k)}}$
b) les variables de consigne sont les logarithmes de la consigne de couple fourni (logCMI⁺_{cons}) du couple projeté (logCP_{cons}) et des rendements d'avance à l'allumage (logµ_{Avcons}) et de richesse (logµ_{Ricons}); et
c) les variables de commande (Uₖ) des actionneurs du moteur sont les logarithmes (logC_{AIRCMD}) de la grandeur homogène à un couple et proportionnelle au débit d'air de commande de l'actionneur, et des rendements d'avance à l'allumage (logµ_{Av}) et de richesse (logµ_{Ri}).

5. Procédé de contrôle du couple selon l'une des revendications 1 à 4, **caractérisé en ce que** le moteur fonctionne à richesse unique, avec un rendement de richesse égal à 1.

6. Dispositif de contrôle du couple d'un moteur à combustion interne, à allumage commandé, à injection pilotée par un calculateur électronique, disposant d'au moins trois actionneurs auxquels sont appliqués respectivement une commande d'air, une commande d'allumage et une commande de richesse du mélange mettant en oeuvre le procédé selon l'une des revendications 1 à 5, **caractérisé en ce que** le calculateur électronique (9) comprend :
- des moyens (10) de calcul de la masse d'air (M_{AIRMOT}) sortant du collecteur;
- des moyens (11) de calcul de la richesse (Ri) et des moyens (12) de calcul du rendement de richesse (µ_{Ri}) du mélange à partir de ladite masse d'air (M_{AIRMOT}) et du temps d'injection (Ti);
- des modules (13) déterminant, à partir du régime moteur, de la pression collecteur, de l'ouverture de l'actuateur d'air, de l'avance (Av) et du temps d'injection (Ti), les valeurs du couple fourni (CMI⁺), du couple projeté (CP), du couple (C_{AIRPAP}) défini à partir de la masse d'air entrant dans le collecteur et du couple (C_{AIRMOT}) défini à partir de la masse d'air sortant du collecteur, les consignes du couple fourni (CMI⁺_{cons}) et du couple projeté (CP_{cons}), les consignes du rendement de richesse (µ_{Ricons}) et du rendement d'avance (µ_{Avcons}) ;
- des moyens (14) de calcul du logarithme des valeurs calculées par les moyens (13);
- un régulateur linéaire quadratique intégral (15), recevant en entrée les logarithmes des couples calculés par les moyens (14) et délivrant le logarithme des commandes du rendement d'avance (logµ_{Av}), du débit d'air de l'actionneur (logC_{AIRCMD}) et du rendement de richesse (logµ_{Ri});
- des moyens (16) de calcul de l'exponentielle des valeurs délivrées par le régulateur (15);
- des moyens (17) d'écrêtage des valeurs délivrées par les moyens (16), pour tenir compte des limitations liées au fonctionnement des actionneurs et du moteur, délivrant le rendement d'avance (µ_{Av}) la commande d'air (C_{AIRCMD}) et le rendement de richesse (µ_{Ri});
- des moyens (18) de calcul de la valeur de l'avance à l'allumage (Av) à partir du rendement d'avance (µ_{Av}), du régime moteur (N), de la pression collecteur (P) et de la richesse (Ri) éventuellement;
- des moyens (19) de calcul de la commande finale (C_{AIRCMD}) de l'actuateur d'air (5) ;
- des moyens (20) de calcul de la richesse (Ri) à partir de la commande de rendement de richesse (µ_{Ri}) ainsi que d'une table de rendement de couple en fonction de la richesse;
- des moyens (21) de calcul du temps d'injection (Ti) à partir de cet objectif de richesse et des conditions de fonctionnement du moteur, telles que la pression dans le collecteur ou le régime;
- des moyens (22) d'estimation, à partir du temps d'injection (Ti), de la richesse (Ri) dans chaque cylindre et le rendement de richesse associé.

7. Dispositif de contrôle du couple selon la revendication 6, **caractérisé en ce que** l'actuateur d'air est un boîtier papillon comprenant un papillon mécanique (6) dont l'ouverture (Sₚ) est commandée directement par la pédale d'accélérateur du véhicule et une vanne (7) d'air additionnel dont l'ouverture (Sᵥ) est commandée par le calculateur électronique (9).

8. Dispositif de contrôle du couple selon la revendication 6, **caractérisé en ce que** l'actuateur d'air est un boîtier papillon comprenant un papillon motorisé (8) dont l'ouverture (Sₚₘ) est commandée par le calculateur électronique (9).

## Patentansprüche

1. Verfahren zur Steuerung des Drehmoments eines Verbrennungsmotors mit Fremdzündung und mit einer von einem elektronischen Rechner gesteuerten Kraftstoffeinspritzung, enthaltend mindestens drei Aktoren, denen jeweils ein Steuerbefehl zur Regulierung der Luftmenge, zur Regulierung der Zündung und zur Regulierung des Kraftstoff-Luft-Mischungsverhältnisses zugeführt werden, bestehend aus einer auf einem Modell zur Motordrehmomenterzeugung basierenden linearen quadratischen Integralregelung von Zustandsvariablen für den Betrieb des Motors durch Einstellung von Steuervariablen in Abhängigkeit von Sollwertvariablen und Zustandsvariablen, **dadurch gekennzeichnet, dass** es folgende Schritte beinhaltet:
- In der Phase der Leistungsentwicklung des Motors:
• Dynamische lineare Modelisierung der Motordrehmomenterzeugung mittels einer logarithmischen Funktion und deren Umkehrfunktion;
• Definition der optimalen Verstärkung zur Minimierung der quadratischen Leistungskennzahl der linearen quadratischen Integralregelung, aus der die Steuervariablen (Uₖ) in Abhängigkeit von den Zustandsvariablen (Xₖ) und den Sollwertvariablen (Xsₖ) berechnet werden, sowie ihre Speicherung im Rechner;
- während des Betriebes des Motors an jedem oberen Totpunkt der Ordnung k die Berechnung der Zustandsvariablen (Xₖ) und Sollwertvariablen (Xsₖ) durch den elektronischen Rechner aufgrund
• der Messung der Drehzahl (Nₖ) und einer für die vom Motor tatsächlich aufgenommene Luftmasse repräsentativen Größe;
• der Berechnung der aus dem Ansaugrohr austretenden Luftmasse (M_{AIRMOT}) in Abhängigkeit von der Drehzahl und der genannten Größe;
• der Berechnung des Mischungsverhältnisses (Ri) und des Wirkungsgrades des Mischungsverhältnisses (µ_{Ri}) aus dem Einspritzzeitpunkt und der Luftmasse (M_{AIRMOT}) ;
• der Berechnung der in das Ansaugrohr eintretenden Luftmasse (M_{AIRPAP}) in Abhängigkeit von der vom Aktor bestimmten Luftmasse (M_{AIRCMD});
• der Berechnung des vom Motor gelieferten realen Drehmoments (CMI⁺) und des Auslegungsdrehmoments (CP);
mit anschließender Berechnung der Steuervariablen (Uₖ) gemäß der linearen quadratischen Integralregelung.

2. Verfahren zur Drehmomentregelung gemäß Anspruch 1, **dadurch gekennzeichnet, dass** die repräsentative Größe für die vom Motor tatsächlich aufgenommene Luftmenge der Druck (Pₖ) im Ansaugrohr oder die in das Ansaugrohr eintretende Luftmenge ist.

3. Verfahren zur Drehmomentregelung gemäß Anspruch 2, **dadurch gekennzeichnet, dass** die Modelisierung der Drehmomenterzeugung durch vier lineare Gleichungen definiert ist, die sich aus den bei laufendem Motor hervorgerufenen Auswirkungen ergeben aus:
- der für das Luftstrom-Stellglied über die gemäß der in das Ansaugrohr eintretenden (Q_{AIRPAP}) eingestellten Luftmenge (Q_{AIRCMD}) gemäß der folgenden Gleichung erster Ordnung:${\text{Q}}_{\text{AIRPAP(k+1)}} {\text{= Q}}_{\text{AIRPAP(k)}} {\text{+ F}}_{\text{act}} {\text{* [Q}}_{\text{AIRCMD(k)}} {\text{- Q}}_{\text{AIRPAP(k)}} \text{],}$ wobei F_{act} ein Filterfaktor zur Berücksichtigung des dynamischen Verhaltens des Luftstrom-Stellglieds ist,
- der in das Ansaugrohr über das Drosselklappengehäuse eintretenden Luftmasse (M_{AIRPAP}) über die aus dem Ansaugrohr aus- und in einen Zylinder eintretenden Luftmasse (M_{AIRPAP}) gemäß der folgenden Gleichung erster Ordnung:${\text{M}}_{\text{AIRMOT(k)}} {\text{= M}}_{\text{AIRMOT(k-1)}} {\text{+ F}}_{\text{col}} {\text{* [M}}_{\text{AIRPAP(k)}} {\text{- M}}_{\text{AIRMOT(k-1)}} \text{],}$ wobei F_{col} ein Filterfaktor zur Berücksichtigung des dynamischen Verhaltens des Ansaugrohres ist,
- der aus dem Ansaugrohr austretenden Luftmasse (M_{AIRMOT}), einerseits über das vom Motor in Abhängigkeit von den Wirkungsgraden der Frühzündung (µ_{Av}) und der Frühzündung (µ_{Ri}) sowie vom Verbrennungswirkungsgrad des Motors R(Nₖ,Pₖ) gelieferte Drehmoment (CMI⁺) :${\text{CMI}}^{\text{+}} {}_{\text{(k)}} {\text{= R(N}}_{\text{k}} {\text{, P}}_{\text{k}} {\text{) * N}}_{\text{AIRMOT}} {\text{(k) * µ}}_{\text{Av(k)}} {\text{* µ}}_{\text{Ri(k-2)}}$ und andererseits über das vom Motor gelieferte Auslegungsdrehmoment (CP) in Abhängigkeit von Sollwerten für den Wirkungsgrad der Frühzündung (µ_{Avcons}) und der Frühzündung (µ_{Ricons}) gelieferte Drehmoment (CMI⁺) sowie für den Verbrennungswirkungsgrad des Motors R (Nₖ, Pₖ) :${\text{CP}}_{\text{(k)}} {\text{= R(N}}_{\text{k}} {\text{, P}}_{\text{k}} {\text{) * N}}_{\text{AIRMOT}} {\text{(k) * µ}}_{\text{Avcons}} {\text{(k) * µ}}_{\text{Ricons}} \text{(k),}$
wobei diese Gleichungen anschließend durch Berechnung ihres Logarithmus', gefolgt von einer Variablensubstitution, linearisiert werden.

4. Verfahren zur Drehmomentregelung gemäß Anspruch 3, **dadurch gekennzeichnet, dass**
a) folgende Größen Zustandvariablen (Xₖ) des Motorbetriebs sind:
- die Logarithmen der beiden auf ein Drehmoment bezogenen Größen, von denen die eine (C_{AIRPAP}) proportional zu der in das Ansaugrohr über das Drosselklappengehäuse eintretenden Luftmasse (M_{AIRPAP}) und die andere (C_{AIRMOT}) proportional zu der aus dem Ansaugrohr austretenden Luftmasse (M_{AIRMOT}) ist;
- die Abweichungen der Logarithmen des vom Motor gelieferten Drehmoments (elogCMI⁺), des Auslegungsdrehmoments (elogCP) und des Gemischwirkungsgrades (elogµ_{Ri}) für zwei aufeinanderfolgende obere Totpunkte, wobei die Abweichungen gleich der Differenz zwischen dem Logarithmus der gemessenen Größen und dem Logarithmus ihrer jeweiligen Sollwerte sind:${\text{elogCMI}}^{\text{+}} {\text{= logCMI}}^{\text{+}} {\text{- logCMI}}^{\text{+}} {}_{\text{cons}}$${\text{elogCP = logCP - logCP}}_{\text{cons}}$${\text{elogµ}}_{\text{Ri}} {\text{= logµ}}_{\text{Ri}} {\text{- logµ}}_{\text{Ricons}}$
- drei als zeitdiskrete Integrale definierte Variablen des gelieferten Drehmoments (ΣlogCMI⁺), des Auslegungsdrehmoments (ΣlogCP) und des Gemischwirkungsgrades (Σlogµ_{Ri}):${\text{ΣlogCMI}}^{\text{+}} {}_{\text{(k+1)}} {\text{= ΣlogCMI}}^{\text{+}} {}_{\text{(k)}} {\text{+ elogCMI}}^{\text{+}} {}_{\text{(k)}}$${\text{ΣlogCP}}_{\text{(k+1)}} {\text{= ΣlogCP}}_{\text{(k)}} {\text{+ elogCP}}_{\text{(k)}}$${\text{Σlogµ}}_{\text{Ri(k+1)}} {\text{= Σlogµ}}_{\text{Ri(k)}} {\text{+ elogµ}}_{\text{Ri(k)}}$
b) die Sollwertvariablen die Logarithmen des Sollwertes für das gelieferte Drehmoment sind (logCMI⁺_{cons}), des Auslegungsdrehmoments (logCP_{cons}) und der Wirkungsgrade der Frühzündung (logµ_{Avcons}) und des Gemischverhältnisses (logµ_{Ricons}) sind; und dass
c) die Steuervariablen (Uₖ) der Motor-Stellglieder die Logarithmen (logC_{AIRCMD}) der auf ein Drehmoment bezogenen und zu der für das Stellglied eingestellten Luftmenge proportionalen Größe sowie der Wirkungsgrade der Frühzündung (logµ_{Av}) und des Gemischverhältnisses (logµ_{Ri}) sind.

5. Verfahren zur Drehmomentregelung gemäß einem oder mehreren der Ansprüche 1 bis 4, **dadurch gekennzeichnet, dass** der Motor mit konstantem Gemischverhältnis bei einem Gemischwirkungsgrad von 1 arbeitet.

6. Verfahren zur Steuerung des Drehmoments eines Verbrennungsmotors mit Fremdzündung und mit einer von einem elektronischen Rechner gesteuerten Kraftstoffeinspritzung, enthaltend mindestens drei Aktoren, mit welchen jeweils eine Regulierung der Luftmenge, eine Regulierung der Zündung und eine Regulierung des Kraftstoff-Luft-Mischungsverhältnisses bewerkstelligt werden, wobei das gemäß einem oder mehreren der Ansprüche 1 bis 5 angewandt wird, **dadurch gekennzeichnet, dass** der elektronische Rechner (9) folgendes beinhaltet:
- Vorrichtungen (10) zur Berechnung der aus dem Ansaugrohr austretenden Luftmasse (M_{AIRMOT}) ;
- Vorrichtungen (11) zur Berechnung des Gemischverhältnisses (Ri) und Vorrichtungen (12) zur Berechnung des Gemischwirkungsgrades (µ_{Ri}) aus der genannten Luftmasse (M_{AIRMOT}) und der Einspritzzeit Ti;
- Module (13), von denen aus der Motordrehzahl, dem Druck im Ansaugrohr, dem Öffnungsgrad des Luftstrom-Stellglieds, der Frühzündung (Av) und der Einspritzzeit (Ti), den werten des gelieferten Drehmoments (CMI⁺), des Auslegungsdrehmoments (CP), des durch das in das Sammelrohr eintretenden Luftmasse definierten Drehmoments (C_{AIRPAP}) und des durch die aus dem Sammelrohr austretenden Luftmasse definierten Drehmoments (C_{AIRMOT}) die Sollwerte für das gelieferte Drehmoment (CMI⁺_{cons}) und das Auslegungsdrehmoment (CP_{cons}) sowie die Sollwerte für den Gemischwirkungsgrad (µ_{Ricons}) und der Frühzündung (µ_{Ricons}) ermittelt werden;
- Vorrichtungen (14) zur Berechnung des Logarithmus' der von den Vorrichtungen (13) berechneten Werte;
- einen linearen quadratischen Integralregler (15), der an seinem Eingang die Logarithmen der von den Vorrichtungen (14) berechneten Drehmomente erhält und den Logarithmus der Befehle für den Wirkungsgrad der Frühzündung (logµ_{Av}), der Luftmenge des Stellgliedes (logC_{AIRCMD}) und des Gemischwirkungsgrades (logµ_{Ri}) liefert;
- Vorrichtungen (16) zur Berechnung der Exponentialfunktion der vom Regler (15) gelieferten Werte;
- vorrichtungen (17), die die von den Vorrichtungen (16) gelieferten Werte begrenzen, um den mit dem Betrieb der Stellglieder und des Motors verbundenen Beschränkungen Rechnung zu tragen, und den Wirkungsgrad der Frühzündung (µ_{Av}), den Einstellwert für die Luftmenge (C_{AIRCMD}) und den Gemischwirkungsgrad (µ_{Ri}) liefern;
- Vorrichtungen (18) zur Berechnung des Wertes für die Frühzündung (Av) aus dem Wirkungsgrad der Frühzündung (µ_{Av}), der Motordrehzahl (N), dem Druck (P) im Ansaugrohr und eventuell dem Gemischverhältnis (Ri);
- Vorrichtungen (19) zur Berechnung des endgültigen Einstellwertes (C_{AIRCMD}) für das Luftstrom-Stellglied (5) ;
- Vorrichtungen (20) zur Berechnung des Gemischverhältnisses (Ri) aus dem Einstellwert für den Gemischwirkungsgrad (µ_{Ri}) sowie aus einer Tabelle des Drehmoments in Abhängigkeit vom Gemischverhältnis;
- Vorrichtungen (21) zur Berechnung der Einspritzzeit Ti aus diesem Zielwert für das Gemischverhältnis und den Betriebsbedingungen des Motors wie z.B. dem Ansaugrohrdruck oder der Drehzahl;
- Vorrichtungen (22) zur Abschätzung des Gemischverhältnisses (Ri) in jedem Zylinder und des zugehörigen Gemischwirkungsgrades aus der Einspritzzeit Ti.

7. Vorrichtung zur Drehmomentregelung gemäß Anspruch 6, **dadurch gekennzeichnet, dass** das Luftstrom-Stellglied ein Drosselklappengehäuse ist, das eine mechanische Drosselklappe (6), deren Öffnungsgrad (Sₚ) direkt über das Gaspedal des Fahrzeugs eingestellt wird, sowie einen zusätzlichen Luftschieber (7) beinhaltet, dessen Öffnungsgrad (Sᵥ) vom elektronischen Rechner (9) gesteuert wird.

8. Vorrichtung zur Drehmomentregelung gemäß Anspruch 6, **dadurch gekennzeichnet, dass** das Luftstrom-Stellglied ein Drosselklappengehäuse ist, das eine motorisierte Drosselklappe (8) beinhaltet, deren Öffnungsgrad (Sₚₘ) vom elektronischen Rechner (9) gesteuert wird.

## Claims

1. Method for control of the torque of an internal combustion engine with spark ignition, with injection controlled by an electronic computer, having at least three actuators to which air control, ignition control and fuel mixture richness control are respectively applied, consisting, from a model of the engine torque, of producing regulation, of the integral quadratic linear type, of variables of the state of operation of the engine by acting upon control variables according to reference variables and state variables, **characterised in that** it comprises the following steps:
in the engine development phase:
• linear dynamic modelling of the engine torque production by means of a logarithmic function and its inverse function;
• definition of the optimum gain minimising the quadratic performance index of integral quadratic linear regulation, from which the control variables (U_{K}) will be calculated according to state variables (X_{K}) and reference variables (Xs_{K}), and storage thereof in the computer;
during operation of the engine, at each top dead centre of the order k, calculation of state variables (X_{K}) and reference variables (Xs_{K}) by the electronic computer, from:
• measurement of the engine speed (N_{K}) and a representative value of the air mass actually absorbed by the engine;
• calculation of the air mass (M_{AIRMOT}) exiting the manifold according to the engine speed and to said value;
• calculation of the richness (Ri) and richness efficiency (µ_{Ri}) from the injection timing and the air mass (M_{AIRMOT});
• calculation of the air mass (M_{AIRPAP}) entering into the manifold according to the controlling air mass (M_{AIRCMD}) for the actuator;
• calculation of the actual torque (CMI⁺) and the projected torque (CP) supplied by the engine;
then calculation of the variables of the controls (U_{K}) according to integral quadratic linear regulation.

2. Method for control of torque according to claim 1, **characterised in that** the value representative of the air mass actually absorbed by the engine is the pressure (P_{K}) in the manifold, or the rate of air entering into the manifold.

3. Method for control of torque according to claim 2, **characterised in that** the modelling of the torque production is defined by four linear equations obtained from the effects produced during the operation of the engine, by:
- the rate of controlling air (Q_{AIRCMD}) for the air actuator over the rate of air (Q_{AIRPAP}) entering into manifold according to the following first order equation:${\text{Q}}_{\text{AIRPAP(k+1)}} {\text{= Q}}_{\text{AIRPAP(k)}} {\text{+ F}}_{\text{act}} {\text{*[Q}}_{\text{AIRCMD(k)}} {\text{- Q}}_{\text{AIRPAP(k)}} \text{]}$ where F_{act} : a filtering factor translating the dynamics of the air actuator;
- the air mass (M_{AIRPAP}) entering into the manifold via the throttle valve over the air mass (M_{AIRMOT}) exiting the manifold and entering into a cylinder according to the first order equation:${\text{M}}_{\text{AIRMOT(k)}} {\text{= M}}_{\text{AIRMOT(k-1)}} {\text{+ F}}_{\text{col}} {\text{* [M}}_{\text{AIRPAP(k)}} {\text{- M}}_{\text{AIRMOT(k-1)}} \text{]}$ where F_{col} : a filtering factor translating the dynamics of the manifold;
the air mass (M_{AIRMOT}) exiting the manifold on the one hand over the torque (CMI⁺) supplied by the engine according to the advance efficiencies (µ_{AV}) and richness (µ_{Ri}) and the engine combustion efficiency R(N_{K}, P_{K}):${\text{CMI}}^{\text{+}} {}_{\text{(k)}} {\text{= R(N}}_{\text{K}} {\text{, P}}_{\text{K}} {\text{) * M}}_{\text{AIRMOT(K)}} {\text{* µ}}_{\text{Av(K)}} {\text{* µ}}_{\text{Ri(K-2)}}$ and on the other hand, on the projected torque (CP) supplied by the engine according to the reference efficiency of the advance (µ_{Avcons}) and the richness (µ_{Ricons}) and the engine combustion efficiency R(N_{K}, P_{K}):${\text{CP}}_{\text{(K)}} {\text{= R(N}}_{\text{K}} {\text{, P}}_{\text{K}} {\text{) * M}}_{\text{AIRMOT(K)}} {\text{* µ}}_{\text{Avcons(K)}} {\text{* µ}}_{\text{Ricons(K)}} \text{,}$
these equations being subsequently linearised by calculation of their logarithm after a change in the variable.

4. Method for control of torque according to claim 3, **characterised in that**:
a) the state variables (X_{K}) of engine operation are:
- the logarithms of two values homogeneous to a torque, one (C_{AIRPAP}) proportional to the air mass (M_{AIRPAP}) entering into the manifold via the throttle valve and the other (C_{AIRMOT}) proportional to the air mass (M_{AIRMOT}) exiting the manifold;
- the errors in the torque logarithms supplied by the engine (elogCMI⁺), in the projected torque (elongCP) and in the richness efficiency (elogµ_{Ri}) for two consecutive top dead centres, which errors are equal to the difference between the logarithm of the values measured and the logarithm of their respective reference values:${\text{elogCMI}}^{\text{+}} {\text{= logCMI}}^{\text{+}} {\text{- log CMI}}^{\text{+}} {}_{\text{cons}}$${\text{elogCP = logCP - logCP}}_{\text{cons}}$${\text{elogµ}}_{\text{Ri}} {\text{= logµ}}_{\text{Ri}} {\text{- logµ}}_{\text{Ricons}} \text{;}$
- three variables defined as the integrals in discrete time of the torque supplied (ΣlogCMI⁺), of the projected torque (ΣlogCP) and the richness efficiency (Σlogµ_{Ri}):${\text{ΣlogCMI}}^{\text{+}} {}_{\text{(k+1)}} {\text{= ΣlogCMI}}^{\text{+}} {}_{\text{(k)}} {\text{+ elogCMI}}^{\text{+}} {}_{\text{(k)}}$$\text{ΣlogCP(k+1) = ΣlogCP(k) + elogCP(k)}$${\text{Σlogµ}}_{\text{Ri(k-1)}} {\text{= Σlogµ}}_{\text{Ri(k)}} {\text{+ elogµ}}_{\text{Ri(k)}}$
b) the reference variables are the logarithms of the reference of torque supplied (logCMI⁺_{cons}), of the projected torque (logCP_{cons}), and the efficiencies of ignition advance (logµ_{Ricons}); and
c) the control variables (U_{K}) for the engine actuators are the logarithms (logC_{AIRCMD}) of the value homogenous to a torque and proportional to the rate of air for controlling the actuator, and the efficiencies of ignition advance (logµ_{Av}) and richness (logµ_{Ri}).

5. Method for control of the torque according to one of claims I to 4, **characterised in that** the engine operates at a single richness, with a richness efficiency equalling 1.

6. Device for controlling the torque of an internal combustion engine, with spark ignition, with injection controlled by an electronic computer, having at least three actuators to which air control, ignition control and mixture richness control are respectively applied, implementing the method according to one of claims 1 to 5, **characterised in that** the electronic computer (9) comprises:
- means (10) for calculating the air mass (M_{AIRMOT}) exiting the manifold;
- means (11) for calculating the richness (Ri) and means (12) for calculating the efficiency of the richness (µ_{Ri}) of the mixture from said air mass (M_{AIRMOT}) and the injection timing (Ti);
- modules (13) determining from the engine speed, the manifold pressure, the opening of the air actuator, the advance (Av) and the injection timing (Ti), values for the torque supplied (CMI⁺), the projected torque (C_{AIRPAP}) defined from the air mass entering into the manifold, and the torque (C_{AIRMOT}) defined from the air mass exiting the manifold, the references for the torque supplied (CMI⁺_{cons}) and the projected torque (CP_{cons}), the references for richness efficiency (µ_{Ricons}) and the advance efficiency (µ_{Avcons});
- means (14) for calculating the logarithm of the values calculated by the means (13);
- an integral quadratic linear regulator (15) receiving at its input the logarithms of the torques calculated by the means (14) and delivering the logarithm of the controls for the advance efficiency (logµ_{Av}), the air rate of the actuator (logC_{AIRCMD}) and the richness efficiency (logµ_{Ri});
- means (16) for calculating the exponential of the values delivered by the regulator (15);
- means (17) for limiting the values delivered by the means (15) in order to take into account the limitations connected with the operation of the actuators and the engine, delivering the advance efficiency (µ_{Av}), the air control (C_{AIRCMD}) and the richness efficiency (µ_{Ri});
- means (18) for calculating the value of the ignition advance (Av) from the advance efficiency (µ_{Av}), the engine speed (N), the manifold pressure (P) and possibly the richness (Ri);
- means (19) for calculating the final control (C_{AIRCMD}) of the air actuator (5);
- means (20) for calculating the richness (Ri) from the control of the richness efficiency (µ_{Ri}) and from a table of the torque efficiency according to the richness;
- means (21) for calculating the injection timing (Ti) from said target richness and engine operating conditions such as the pressure in the manifold or the engine speed;
- means (22) for estimation from the injection timing (Ti), the richness (Ri) in each cylinder, and the associated richness efficiency.

7. Device for controlling torque according to claim 6, **characterised in that** the air actuator is a throttle valve comprising a mechanical throttle (6), the opening (Sₚ) of which is directly controlled by the accelerator pedal of the vehicle and an additional air valve (7), the opening of which (Sᵥ) is controlled by the electronic computer (9).

8. Device for controlling torque according to claim 6, **characterised in that** the air actuator is a throttle valve comprising a motorised throttle (8) the opening of which (Sₚₘ) is controlled by the electronic computer (9).
